# EUROPÄISCHE PATENTSCHRIFT

(11) **EP 2 108 906 B1**
(45) Veröffentlichungstag und Bekanntmachung des Hinweises auf die Patenterteilung: **04.03.2015**
(21) Anmeldenummer: 09100187.5
(22) Anmeldetag: 17.03.2009
(51) Int. Cl.: F25D 23/08, F25D 23/02

(54) **Kältegerät umfassend eine Türabschlussleiste mit integrierter Dichtung**
Cooler with a door closing band with integrated seal
Appareil de refroidissement comprenant une baguette de fermeture de porte dotée d'un joint intégré

(30) Priorität: 09.04.2008 DE 102008018006
(43) Veröffentlichungstag der Anmeldung: 14.10.2009
(73) Patentinhaber: BSH Bosch und Siemens Hausgeräte GmbH, 81739 München (DE)
(72) Erfinder: Hanke, Helmut, 89429 Bachhagel (DE); Schmidt, Rudolf, 89537 Giengen (DE)

(56) Entgegenhaltungen:
- EP-A- 1 382 924
- EP-A- 1 555 497
- WO-A-2004/065867
- DE-U1-202006 013 097

## Beschreibung

Die Erfindung betrifft ein Kältegerät, insbesondere Haushaltskältegerät wie ein Kühl- und/oder Gefriergerät, umfassend ein Gehäuse mit einem darin befindlichen Innenraum zur Aufnahme von Kühlgut und eine Tür zum Öffnen und Verschließen des Innenraums, wobei die Tür eine Innenwand und eine Außenwand aufweist, die in Einbaulage der Tür zumindest an einem ihrer Querränder durch eine Türabschlussleiste verbunden sind.

Ein Kühlschrank ist ein elektrisches oder gasbetriebenes Gerät, welches einen gekühlten Innenraum zur Aufbewahrung von Kühlgut bereitstellt. Die Temperaturen im Innenraum liegen in der Regel über 0 °C, beispielsweise zwischen +2 °C und +12 °C. Ein Gefrierschrank ist ein entsprechendes Gerät zur Aufbewahrung von Gefriergut und weist einen Innenraum mit Temperaturen unter 0 °C, beispielsweise zwischen -25 °C und -4 °C, auf. Kühl- und Gefrierkombinationen besitzen mindestens zwei Innenräume bzw. zwei voneinander abgetrennte Bereiche für die unterschiedlichen Temperaturbereiche.

Derartige Kältegeräte weisen einen Kühlkreislauf zur Kühlung des jeweiligen Innenraums auf. Der Kühlkreislauf nimmt die im Innenraum befindliche Wärme über einen damit thermisch gekoppelten Wärmetauscher auf und gibt diese mittels eins zweiten Wärmetauschers an die Umgebung ab. Ein Kühlkreislauf kann eine Vielzahl von Komponenten umfassen, wie zum Beispiel einen Verflüssiger, einen Verdampfer, Ventile, Strömungswiderstände und Kühlmittelleitungen.

Für eine verbesserte Wärmeisolierung des Gehäuses des Kältegeräts wird üblicherweise ein zwischen der Innenwand und der Außenwand befindlicher Zwischenraum verschäumt.

Während der Verschäumung müssen die Innenwand, die Außenwand sowie die Verbindungsstelle zwischen der Innen- und Außenwand abgedichtet werden, damit kein Schaum, der sich während des Verschäumungsprozesses aufbläht, austritt. Das Abdichten der Verbindungsstelle zwischen Innen- und Außenwand ist nicht unproblematisch und führt meist zu undichten Stellen. Ausgetretener Schaum muss aufwendig wieder entfernt werden, welches die Herstellungskosten des Kältegeräts erhöht.

Zur Kaschierung des Übergangs oder der Übergangsstelle zwischen Innenwand und Außenwand der Tür ist eine Türabschlussleiste vorgesehen, welche in der Regel aus einer Kunststoffleiste mit zwei metallischen Einlegteilen zum Anschrauben von Türwinkeln besteht. Dabei ist die Türabschlussleiste vorrangig ein gestalterisches Element in Hinblick auf das Design.

Nachteilig hierbei ist, dass die Türwinkel von Hand vormontiert werden müssen und die Türabschlussleiste für jedes Gerätemodell spezifisch gestaltet und auf die speziellen Gegebenheiten, wie zum Beispiel Türbreite und Türwinkel angepasst werden müssen. Folglich sind entsprechend gestaltete Werkzeuge erforderlich, welches die Werkzeugkosten und damit die Herstellungskosten des Kältegeräts erhöht.

Aus der DE 202006019378 U1 ist ein Kältegerät mit einer unterteilten Türabschlussleiste bekannt, welche endseitig durch separate Abschlusskappen abgedeckt wird. Die Türabschlussleiste ist somit an zwei Stellen unterbrochen und erschwert somit die Reinigbarkeit der Tür.

Aus der WO 2004/065867 A1 ist ein Kältegerät mit den Merkmalen des Oberbegriffs des Anspruches 1 bekannt. Bei dem bekannten Kältegerät ist die Tür aus einer Außenwand und einer Innenwand gebildet und mit einer speziell vorgefertigten Türabschlussleiste versehen. Die Türabschlussleiste weist integral einen plattenförmigen Bereich auf, der Nuten aufweist, in welche die oberen Kanten der Außenwand und der Innenwand eingefügt sind. Zusätzlich zu diesem plattenförmigen Bereich weist die bekannte Türabschlussleiste noch ein Sichtfenster auf.

Aus der EP 1555497 A1 ist ebenfalls ein Kältegerät gemäß dem Oberbegriff des Anspruches 1 bekannt, wobei ebenfalls eine speziell vorgefertigte Türabschlussleiste den oberen Bereich der Tür zwecks Ausschäumen verschließt. Hierzu wird die äußere Kante der Außenwand nach innen herumgebogen und die Abschlussleiste wird mit einem äußeren Wulst unter diese Kante geschoben. Der zurückgebogene Bereich reicht dabei in eine Nut in der Türabschlussleiste ein.

Bei den vorgenannten Kältegeräten ist die Herstellung der Tür aufwändig.

Es ist somit Aufgabe der vorliegenden Erfindung, ein Kühl- und Gefriergerät anzugeben, welches einfach und preisgünstig herzustellen ist.

Diese Aufgabe wird gelöst durch das Kältegerät, insbesondere Haushaltskältegerät wie ein Kühl- und/oder Gefriergerät, wie in dem unabhängigen Anspruch angegeben.

Weitere vorteilhafte Ausführungsformen und Weiterbildungen, welche jeweils einzeln angewandt oder in geeigneter Weise beliebig miteinander kombiniert werden können, sind Gegenstand der abhängigen Ansprüche oder werden in der folgenden Beschreibung näher erläutert.

Das erfindungsgemäße Kältegerät, insbesondere Haushaltskältegerät wie ein Kühl- und/oder Gefriergerät, umfasst ein Gehäuse mit einem darin befindlichen Innenraum zur Aufnahme von Kühlgut und eine Tür zum Öffnen und Verschließen des Innenraums, wobei die Tür eine Innenwand und eine Außenwand aufweist, die in Einbaulage der Tür zumindest an einem ihrer Querränder durch eine Türabschlussleiste verbunden sind, oder die randseitig von einer Türabschlussleiste abgedeckt sind, wobei die Türabschlussleiste eine Dichtung aufweist zur Abdichtung eines zwischen der Innenwand und der Außenwand befindlichen Zwischenraums, wobei die Dichtung aus weicherem Material gebildet ist als die Türabschlussleiste.

Die Türabschlussleiste weist somit eine Abdichtfunktion auf, welche die Verschäumung der Tür in erheblicher Weise vereinfacht. Mit Hilfe der Dichtung wird eine Verbindungsnaht bzw. ein Spalt zwischen der Innenwand und der Außenwand wirksam abgedichtet. Hierfür kann die Dichtung aus elastischem Material sein wie zum Beispiel Gummi oder einem weichen Kunststoff. Die Dichtung kann auch als geschlossenporiger Schaum ausgebildet sein.

Die Türabschlussleiste kann weiterhin eine Zier- bzw. Verblendungsfunktion für eine bessere Reinigbarkeit der Tür aufweisen.

Außerdem kann die Türabschlussleiste eine mechanisch tragende Funktion bei der Befestigung der Tür am Gehäuse aufweisen.

Mit Hilfe der Abdichtungswirkung der Türabschlussleiste wird die Verschäumung der Tür bzw. deren Auffüllung mit einem Wärmeisolationsmaterial erheblich vereinfacht und ein Entfernen von ausgetretenem Schaum ist nicht mehr erforderlich. In der Folge wird die Herstellung des Kältegeräts vereinfacht und preiswerter.

In einer Ausgestaltung sind beide Querränder der Innenwand und der Außenwand durch jeweils eine Türabschlussleiste verbunden sind.

In einer weiteren Ausgestaltung ist die Dichtung in die Türabschlussleiste integriert. Die Dichtung kann an der Türabschlussleiste festgeklebt, eingeklemmt, eingerastet, angeklippt oder in anderer Weise damit verbunden sein. Hierdurch kann die Montage der Tür vereinfacht und die Dichtungswirkung der Türabschlussleiste verbessert werden.

Beispielsweise ist das Verhältnis der Elastizitätsmodule des Materials der Türabschlussleiste und der Dichtung mindestens zwei, insbesondere mindestens zehn, beispielsweise zwanzig. Durch die weiche Dichtung wird eine Übergangsstelle zwischen der Innen- und der Außenwand wirksam abgedichtet. Die härtere Türabschlussleiste bleibt dabei jedoch formstabil und unterstützt somit die Dichtung und drückt diese fest gegen die Übergangsstelle. Weiterhin kann die Türabschlussleiste somit auch eine mechanisch tragende Funktion wie z.B. die Befestigung der Tür am Gehäuse übernehmen.

In einer weiteren Ausgestaltung ist die Dichtung an der Türabschlussleiste befestigt, insbesondere gesteckt, verklemmt oder verklebt.

Die Türabschlussleiste kann aus Kunststoff gebildet sein. Beispielsweise ist die Türabschlussleiste extrudiert, d.h. durch ein Extrusionsverfahren hergestellt. Die Türabschlussleiste kann auch durch ein Spritzverfahren hergestellt sein. Extrusionsverfahren und Spritzverfahren für Kunststoffe sind dem Fachmann hinreichend bekannt und benötigen an dieser Stelle keine weitere Beschreibung.

In einer vorteilhaften Ausgestaltung der Erfindung ist die Türabschlussleiste und die Dichtung mittels einer 2K-Technik hergestellt. Mit Hilfe der Zweikomponententechnik ist es möglich, zwei verschiedene Kunststoffe mit unterschiedlichen mechanischen Eigenschaften in einem Prozessschritt herzustellen. Hierdurch ist es möglich, die Dichtung und die Türabschlussleiste gemeinsam während eines Verfahrensschritts herzustellen. Bei einer Herstellung einer Türabschlussleiste mit integrierter Dichtung mittels dieser 2K-Technik ist die Dichtung besonders fest an der Türabschlussleiste befestigt und ermöglicht somit eine besonders gute Abdichtung des Zwischenraums.

Darüberhinaus wird die Montage vereinfacht.

Unter Verwendung einer 3K-Technik kann auch die Oberfläche der Türabschlussleiste, z.B. in silber, auf einfache Weise und ohne Lackierung gestaltet werden.

Beispielsweise kann die Türabschlussleiste und die Dichtung durch Koextrusion hergestellt sein.

Der Zwischenraum zwischen der Innenwand und der Außenwand ist insbesondere verschäumt oder mit einem Wärmeisolationsmaterial aufgefüllt.

In einer speziellen Ausgestaltung weist die Dichtung eine Breite B von mindestens 5 mm, insbesondere mindestens 8 mm, beispielsweise 15 mm, auf.

In einer weiteren Ausgestaltung weist die Innenwand eine an der Türabschlussleiste anstoßende erste Kante und die Außenwand eine an der Türabschlussleiste anstoßende zweite Kante auf, wobei der Abstand zwischen der ersten Kante und der zweiten Kante in Längsrichtung der Türabschlussleiste variiert. Beispielsweise weist die Innenwand ein Wellenprofil auf. Insbesondere weist die Außenwand ein zumindest bereichsweise eine Eigensteifigkeit erhöhendes Profilelement auf.

Es kann auch eine Mehrzahl von Profilelementen vorgesehen sein, die aneinander anschließen und die Oberfläche der Außenwand zwischen deren seitlichen Kanten bilden.

Insbesondere weisen die Profilelemente langgestreckte Profilierungen auf, die bei eingebauter Außenwand in vertikaler Richtung verlaufen. Beispielsweise endet das wenigstens eine Profilelement im Abstand der beiden Querränder der Außenwand in Einbaulage. Die Profilierungen können im Querschnitt kantige Linien oder gekrümmte Linien bilden.

Mit Hilfe der Dichtung ist eine Abdichtung des Zwischenraums auch bei variierendem Abstand zwischen der ersten Kante und der zweiten Kante auf einfache Weise möglich. Dieses erlaubt, die Innenwand als Wellenprofil auszugestalten, welches oder womit die Steifigkeit der Innenwand in erheblicher Weise verbessert werden kann. Hierdurch kann die Materialstärke der Innen- bzw. Außenwand reduziert werden, so dass Materialkosten eingespart werden können.

Die Dichtung kann einen dreieckigen, viereckigen, rechteckigen oder kreissegmentförmigen Querschnitt aufweisen. Hierbei bietet sich ein viereckiger bzw. rechteckiger Querschnitt bei Kältegeräten an, deren erste und zweite Kanten ein variierenden Abstand aufweisen, da hierdurch eine besonders einfache Abdichtung dieser Kanten erzielt werden kann.

In einer besonderen Ausführungsform des Kältegeräts weist die Türabschlussleiste entlang ihrer Längsrichtung einen konstanten Querschnitt auf.

Durch die Ausgestaltung der Türabschlussleiste mit einem entlang ihrer Längsrichtung konstanten Querschnitt kann die Länge der Türabschlussleiste auf einfache Weise auf die Erfordernisse und Abmaße eines Gerätemodells angepasst werden. Unterschiedliche Türbreiten können mit der gleichen Türabschlussleiste versehen werden, welche nur hinsichtlich ihrer Länge entsprechend zurechtgeschnitten werden muss. Die Türabschlussleiste kann somit als Meterware hergestellt werden, ohne dass komplexe Fertigungswerkzeuge für eine spezielle Türabschlussleiste erforderlich wären. Die Türabschlussleiste ist insbesondere stabförmig und kann als Profilstab, insbesondere als Hohlprofil, ausgestaltet sein.

In einer besonderen Ausgestaltung umfasst das Kältegerät wenigstens ein erstes Türbefestigungselement, wobei die Türabschlussleiste und das Türbefestigungselement durch eine Steckverbindung miteinander verbunden sind. Das Türbefestigungselement kann durch einfache Winkel oder andere statische Trägerstrukturen gebildet sein. Es kann jedoch auch bewegliche Teile wie z.B. die eines Scharniers oder Gelenks umfassen. Die Türabschlussleiste weist insbesondere eine Aufnahme auf, welche mit dem Türbefestigungselement in Eingriff gelangt und somit die Türabschlussleiste mit dem Türbefestigungselement verbindet. Beispielsweise wird die Befestigung der Türabschlussleiste an der Tür durch den Eingriff von Türbefestigungselement und Türabschlussleiste bewirkt. Die Türabschlussleiste überdeckt vorteilhafterweise die Türbefestigung und bietet somit eine Verblendungsfunktion und unterstützt eine verbesserte Reinigbarkeit der Tür.

Insbesondere ist ein zweites Türbefestigungselement mittels einer Steckverbindung mit der Türabschlussleiste derart verbunden, dass das erste und das zweite Türbefestigungselement die Türabschlussleiste zwischen sich aufnehmen, wobei vorzugsweise das erste und das zweite Türbefestigungselement jeweils eine Aufnahme für die Türlagerung und verstärkt ausgeführte Befestigungsbereiche aufweist.

In einer besonderen Ausgestaltung kommt die Türabschlussleiste mit dem Türbefestigungselement in Eingriff.

Die Türabschlussleiste kann die Montage der Türbefestigungselemente vereinfachen, indem das Türbefestigungselement mit der Türabschlussleiste in Eingriff gebracht wird und das Türbefestigungselement mittels der Türabschlussleiste an der Tür vormontiert wird. Anschließend findet dann die eigentliche Befestigung des Türbefestigungselement an der Tür statt.

In einer weiteren Ausgestaltung ist die Türabschlussleiste an der Tür angeklippt, angeklemmt oder damit verschraubt. Sie kann auch mit der Tür verklebt sein. Die Befestigung der Türabschlussleiste kann an der Innenwand oder an der Außenwand oder an beiden erfolgen.

In einer besonderen Ausgestaltung ist die Türabschlussleiste ein Hohlprofil. Das Hohlprofil unterstützt die mechanische Steifigkeit der Türabschlussleiste und ermöglicht, dass die Türabschlussleiste eine mechanische Funktion, beispielsweise eine tragende Funktion, übernehmen kann.

In einer speziellen Ausgestaltung ist an der Türabschlussleiste ein Schaltnocken vorgesehen. Der Schaltnocken kann an der Türabschlussleiste angeschraubt oder an dieser verklemmt, eingerastet oder angeklippt oder mit dieser verklebt sein. Mit Hilfe des Schaltnockens kann eine Steuerung des Kältegeräts den Öffnungszustand der Tür erfassen.

In einer noch weiteren Ausgestaltung umfasst das Kältegerät ein Endteil, welches stirnseitig auf die Türabschlussleiste aufsteckbar ist. Ein derartiges Endteil dient der Verblendung der Stirnseiten der Türabschlussleiste sowie der besseren Reinigbarkeit der Tür. Die Endteile können für verschiedene Kältegerättypen einheitlich gestaltet sein. Mit Hilfe eines in Längsrichtung konstanten Querschnitts kann die Türabschlussleiste für eine Vielzahl unterschiedlicher Kältegerättypen verwendet werden, wobei lediglich die Länge der Türabschlussleiste auf die Breite der Tür des Kältegeräts zurechtgeschnitten werden muss. Die Stirnseiten der Türabschlussleiste, d.h. die Schnittkanten der Türabschlussleiste, können auf einfache Weise durch die Endteile abgedeckt werden.

Hierfür weist die Türabschlussleiste vorteilhafterweise ein Steckprofil auf zum Aufstecken des Endteiles. Das Endteil kann beispielsweise in die Türabschlussleiste eingeklemmt werden. Hierfür weist ein Endteil beispielsweise elastische Elemente auf, die ein einfaches und sicheres Befestigen des Endteils an der Türabschlussleiste ermöglichen.

In einer weiteren Ausgestaltung umfasst das Kältegerät weiterhin Befestigungsöffnungen, insbesondere Bohrungen oder Ausstanzungen, zur Befestigung der Türabschlussleiste an der Tür. Die Befestigungsöffnungen können direkt an der Türabschlussleiste vorgesehen sein. Sie können nach Herstellung der stabförmigen Roh-Türabschlussleiste an der Türabschlussleiste angebracht werden. Die Befestigungsöffnungen können vor oder nach dem Zurechtschneiden der Länge der Türabschlussleiste eingebracht werden.

Weitere vorteilhafte Aspekte und Einzelheiten, welche jeweils einzeln angewandt oder in geeigneter Weise beliebig miteinander kombiniert werden können, werden anhand der folgenden Zeichnung, welche die Erfindung exemplarisch illustrieren soll, näher erläutert. Es zeigen schematisch:
- Fig. 1: eine Ausführungsform eines erfindungsgemäßen Kältegerät, insbesondere Haushaltskältegerät wie ein Kühl- und/oder Gefriergerät, in einer Schnittansicht von der Seite;
- Fig. 2: eine Ausführungsform eines erfindungsgemäßen Kältegerät, insbesondere Haushaltskältegerät wie ein Kühl- und/oder Gefriergerät, in einer horizontalen Schnittansicht von oben;
- Fig. 3: die Tür der Ausführungsform des Kältegeräts nach Fig. 1 oder Fig. 2 in einer horizontalen Schnittansicht kurz unterhalb der oberen Kante der Tür;
- Fig. 4: eine Türabschlussleiste für eine Ausführungsform eines Kältegeräts, insbesondere Haushaltskältegerät wie ein Kühl- und/oder Gefriergerät, in einer perspektivischen Darstellung;
- Fig. 5: eine Detailansicht der Türabschlussleiste nach Fig. 4 in einer perspektivischen Ansicht;
- Fig. 6: eine Schnittansicht der Türabschlussleiste nach Fig. 4 im Querschnitt; und
- Fig. 7: die Türabschlussleiste nach Fig. 4 ohne Endteil.

Fig. 1 zeigt eine Ausführungsform eines Kältegeräts 1 in einer vertikalen Schnittansicht von der Seite mit einem Gehäuse 2, mit einem Innenbehälter 35, in dessen Innenraum 3 Kühlgut 4 bei im Vergleich zur Umgebung niedrigeren Temperaturen aufbewahrt wird. Das Kältegerät 1 weist eine Tür 5 auf zum Öffnen und Verschließen des Innenraums 3.

Der Innenraum 3 weist Kühlgutablagen 25, eine Steuerung 31 zur Temperaturregelung, eine Beleuchtung 32 und ein ausziehbares Kühlgutfach 30 auf.

Der Innenraum 3 wird durch einen Kühlkreislauf 19 gekühlt. Der Kühlkreislauf 19 umfasst einen Kompressor 20 zur Verdichtung des in dem Kühlkreislauf 19 zirkulierenden Kühlmittels, einen Verflüssiger 21 zur Verflüssigung des komprimierten Kühlmittels unter Abgabe von Wärme an die Umgebung, eine Drossel 22 zum Entspannen des komprimierten Kühlmittels in einen Verdampfer 23 unter Bildung von Kälte zur Kühlung des Innenraums 3. Der Kompressor 20, der Verflüssiger 21, die Drossel 22 und der Verdampfer 23 sind mittels Kühlmittelleitungen 24 unter Bildung des Kühlkreislaufs 19 fluidleitend verbunden.

Die Tür 5 ist mit einem als Türscharnier 26 ausgestalten Türbefestigungselement 14 an dem Gehäuse 2 befestigt. Die Tür 5 weist eine Außenwand 7 und eine zum Innenraum 3 zugewandte Innenwand 6 auf. Zwischen der Außenwand 7 und der Innenwand 6 befindet sich ein Zwischenraum 10, der verschäumt ist. Die Verschäumung 34 dient der besseren thermischen Isolierung des Kältegeräts 1.

Die Außenwand 7 weist an ihrem oberen Ende eine erste Kante 11 auf. Die Innenwand 6 weist an ihrem oberen Ende eine zweite Kante 12 auf. Die erste Kante 11 und die zweite Kante 12 stoßen an eine Türabschlussleiste 8 an, welche den Zwischenraum 10 abdichtet und somit ein Austreten von Schaum während der Verschäumung der Tür 5 entgegenwirkt.

Die Türabschlussleiste 8 hat neben einer Dichtungsfunktion auch die Funktion, die Reinigbarkeit der Tür zu vereinfachen. Dieses wird durch einen bündigen und innenwinkelfreien Abschluss der Tür bewirkt. Außerdem vereinfacht die Türabschlussleiste 8 die Montage des Kältegeräts, indem mit Hilfe der Türabschlussleiste 8 das Türbefestigungselement 14 an der Tür 5 vormontiert wird.

Fig. 2 zeigt eine horizontale Schnittansicht einer Ausführungsform eines Kältegeräts 1, beispielsweise des Kältegeräts 1 nach Fig. 1, von oben mit dem Gehäuse 2, dem Innenbehälter 35 und der dazwischen befindlichen Verschäumung 34, welche den Innenraum 3 mit dem Verdampfer 23 umgeben.

Der Innenraum 3 ist verschließbar durch die Tür 5, welche die Innenwand 6 und die Außenwand 7 aufweist. Die Innenwand 6 weist zur Verbesserung der Steifigkeit der Tür 5 ein Wellenprofil 13 auf. Die Innenwand 6 und die Außenwand 7 definieren einen Zwischenraum 10, welcher eine Verschäumung 34 aufnimmt. Die Tür 5 ist durch ein als Türscharnier 26 gebildetes Türbefestigungselement 14 an dem Gehäuse 2 schwenkbar befestigt.

Fig. 3 zeigt die Tür 5 nach Fig. 2 ebenso in einer horizontalen Schnittansicht von oben, jedoch weiter oben direkt an der ersten Kante 11 der Außentür 7 und der zweiten Kante 12 der Innentür 6. Aufgrund des Wellenprofils 13 können die beiden Kanten 11, 12 den Zwischenraum 10 mit der Verschäumung 34 nicht selbst abdichten. Insbesondere variiert der Abstand D zwischen der ersten Kante 11 und der zweiten Kante 12, sodass Schaum aus dem durch die Kanten 11, 12 definierten Spalt während eines Verschäumungsprozesses austreten kann.

Die Türabschlussleiste 8 deckt die beiden Kanten 11, 12 ab und dichtet die Tür 5 über eine Breite A der abzudichtenden Verbindungsstelle 33 ab. Die Türabschlussleiste 8 (siehe Fig. 4 bis 7) erstreckt sich in Längsrichtung R.

Fig. 4 bis 7 zeigen eine Ausführungsform einer Türabschlussleiste 8 für das Kältegerät 1, wobei Fig. 4 die Türabschlussleiste 8 mit aufgesteckten Endteilen 16 in perspektivischer Darstellung zeigt, Fig. 5 eine Detailansicht der Türabschlussleiste 8 in perspektivischer Darstellung zeigt, Fig. 6 einen Querschnitt der Türabschlussleiste 8 und Fig. 7 einen Ausschnitt der Türabschlussleiste 8 nach Fig. 4 ohne Endteile 16 in perspektivischer Darstellung zeigt.

Fig. 4 zeigt die Türabschlussleiste 8 mit den aufgesteckten Endteilen 16. Die Türabschlussleiste 8 weist einen in ihrer Längsrichtung R konstanten Querschnitt auf und ist als Profilstab ausgebildet. Die Länge L der Türabschlussleiste 8 entspricht der Breite der Tür 5. Für das Anpassen der Türabschlussleiste 8 auf die Breite der Tür 5 ist kein komplexes oder spezielles Werkzeug erforderlich, da die Türabschlussleiste 6 auf einfache Weise mit einer Säge auf die geeignete Länge L zurechtgeschnitten werden kann.

Die Türabschlussleiste 8 weist einen Schaltnocken 15 auf, mit welchem die Steuerung 31 des Kältegeräts den Öffnungs- bzw. Schließzustand der Tür 5 ermitteln kann.

Die Türabschlussleiste weist weiterhin Befestigungsöffnungen 18 bzw. Schraubstellen 28 zur Befestigung der Türabschlussleiste 8 an der Tür 5 auf.

Die Türabschlussleiste 8 ist durch eine Steckverbindung mit dem Türbefestigungselement 14 verbindbar und gelangt mit diesem in Eingriff. Mit Hilfe der Türabschlussleiste 8 kann das Türbefestigungselement 14 an der Tür 5 vormontiert werden, welches den Montageprozess des Kältegeräts 1 vereinfacht.

Wie aus Fig. 5 ersichtlich, weist die als Profilstab ausgebildete Türabschlussleiste 8 eine integrierte Dichtung 9 mit einer Breite B auf. Die Dichtung 9 dient zur Abdichtung des Zwischenraums 10 zwischen der Innenwand 6 und der Außenwand 7 und verhindert ein Austreten von Schaum während der Verschäumung der Tür 5.

Die Dichtung 9 und die Türabschlussleiste 8 sind aus unterschiedlichen Kunststoffen mittels einer Zweikomponenten (2K)-Spritztechnik oder einer Zweikomponenten (2K)-Extrusionstechnik hergestellt.

Die Dichtung 9 ist elastisch, um sich an die erste Kante 11 der Außenwand 7 bzw. die zweite Kante 12 der Innenwand 6 anzuschmiegen und die Verbindungsstelle 33 zwischen der Innenwand 6 und der Außenwand 7 abzudichten.

Die Türabschlussleiste 8 weist ein Steckprofil 17 auf, in welches die Endteile 16 zur stirnseitigen Abdeckung der Türabschlussleiste 8 eingesteckt bzw. eingeklemmt werden können.

Fig. 6 zeigt einen Querschnitt durch die Türabschlussleiste 8, welche die Innenwand 6 und die Außenwand 7 der Tür 5 an den oberen Kanten 11, 12 abdichtet. Die Dichtung 9 schiebt sich an die anstoßenden Kanten 11, 12 der Innenwand 6 bzw. Außenwand 7 an und dichtet somit den zwischen den Wänden 6, 7 befindlichen Zwischenraum 10 ab. Die Türabschlussleiste 8 weist einen Schaltnocken 15 auf, welcher mit Hilfe eines Klippelements 29 an der Türabschlussleiste 8 befestigt ist. Auf diese Weise lässt sich die Verschäumung der Tür 5 auf einfache und schnelle Weise realisieren.

Außerdem ist die Türabschlussleiste 8 für verschiedene Typen von Kältegeräten 1 geeignet und kann für verschiedene Türbreiten eingesetzt werden, ohne dass komplexe Werkzeuge umgestaltet werden müssten. Folglich werden Montage-, Investitions- und Herstellungskosten reduziert.

Die Türabschlussleiste 8 weist weiterhin eine Verblendungsfunktion auf und dient somit der besseren Reinigbarkeit des Kältegeräts 1.

Fig. 7 zeigt die Türabschlussleiste 8 ohne aufgesteckte Endteile 16 in perspektivischer Darstellung. Man erkennt, dass die Türabschlussleiste 8 auf das Türbefestigungselement 14 aufgesteckt und mit diesem in Eingriff gelangt ist, so dass die Türabschlussleiste 8 von diesem gehalten wird. Hierdurch wird die Montage des Türbefestigungselementes 14 an der Tür vereinfacht.

Die Türabschlussleiste 8 wird mit Hilfe von als Schraubstellen 28 ausgebildeten Befestigungsöffnungen 18 an der Tür 5 befestigt.

Mit Hilfe der in die Türabschlussleiste 8 integrierten Dichtung können sogenannte Wellprofiltüren, welche eine erheblich höhere Festigkeit besitzen und keine zusätzlichen Versteifungsschienen benötigen, auf einfache Weise abgedichtet werden. Sowohl die Innenwand 6 als auch die Außenwand 7 kann mit einem Wellenprofil 13 ausgestaltet sein.

Somit ist in vorteilhafter Weise die Türabschlussleiste in Breite und Höhe vom Gerätetyp unabhängig und ist deshalb auch für alle Gerätetypen und Geräteaußenmaße geeignet. Insbesondere ist im Sinne eines Baukastenprinzips nur eine Leistenkonstruktion für obere und unterleiste Leiste erforderlich: Werkzeugkosten und Teilekosten werden reduziert und sind auch für Geräte mit sehr geringen Stückzahlen wirtschaftlich. Farbvarianten sind beliebig wählbar, auch z.B. mit Silbereffekt, ohne dass eine Lackierung erforderlich ist. Es können auch Lagerelemente, Lagerwinkel, Lagerbuchsen usw. in den Endteilen integriert werden, und es wird eine optimale Verschraubung mit hoher Festigkeit ermöglicht. Das Konstruktionsprinzip lässt sich auch auf andere Hausgeräte, z.B. Türen für Spülmaschinen oder Herde oder Mikrowellen, übertragen.

In einer Ausgestaltung umfasst das Kältegerät 1 ein Gehäuse 2 mit einem darin befindlichen Innenraum 3 zur Aufnahme von Kühlgut 4 und eine Tür 5 zum Öffnen und Verschließen des Innenraums 3, wobei die Tür 5 eine Innenwand 6 und eine Außenwand 7 aufweist, welche randseitig von einer Türabschlussleiste 8 abgedeckt sind, wobei die Türabschlussleiste 8 entlang ihrer Längsrichtung R einen konstanten Querschnitt aufweist.

Das erfindungsgemäße Kältegerät zeichnet sich durch eine besonders einfache und preiswerte Herstellung aus.

### LISTE DER BEZUGSZIFFERN

- 1: Kältegerät, insbesondere Haushaltskältegerät wie ein Kühl- und/oder Gefriergerät
- 2: Gehäuse
- 3: Innenraum
- 4: Kühlgut
- 5: Tür
- 6: Innenwand
- 7: Außenwand
- 8: Türabschlussleiste
- 9: Dichtung
- 10: Zwischenraum
- 11: erste Kante
- 12: zweite Kante
- 13: Wellenprofil
- 14: Türbestigungselement
- 15: Schaltnocken
- 16: Endteil
- 17: Steckprofil
- 18: Befestigungsöffnungen
- 19: Kühlkreislauf
- 20: Kompressor
- 21: Verflüssiger
- 22: Drossel
- 23: Verdampfer
- 24: Kühlmittelleitungen
- 25: Kühlgutablage
- 26: Türscharnier
- 27: Lagerbuchse
- 28: Schraubstelle
- 29: Klippelement
- 33: Verbindungsstelle
- 34: Verschäumung
- 35: Innenbehälter
- 36: Querränder

- B: Breite der Dichtung
- L: Länge der Türabschlussleiste
- R: Längsrichtung
- D: Abstand zwischen der ersten Kante 11 und der zweiten Kante 12
- A: Breite der abzudichtenden Verbindungsstelle 33

## Patentansprüche

1. Kältegerät (1), insbesondere Haushaltskältegerät wie ein Kühl- und/oder Gefriergerät, umfassend
ein Gehäuse (2) mit einem darin befindlichen Innenraum (3) zur Aufnahme von Kühlgut (4) und
eine Tür (5) zum Öffnen und Verschließen des Innenraums (3),
wobei die Tür (5) eine Innenwand (6) und eine Außenwand (7) aufweist, die in Einbaulage der Tür (5) zumindest an einem ihrer Querränder durch eine Türabschlussleiste (8) verbunden sind,
**dadurch gekennzeichnet, dass**
die Türabschlussleiste (8) eine Dichtung (9) aufweist zur Abdichtung eines zwischen der Innenwand (6) und der Außenwand (7) befindlichen Zwischenraums (10),
wobei die Dichtung (9) aus weicherem Material gebildet ist als die Türabschlussleiste (8).

2. Kältegerät (1) nach Anspruch 1, wobei beide Querränder der Innenwand (6) und der Außenwand (7) durch jeweils eine Türabschlussleiste (8) verbunden sind.

3. Kältegerät (1) nach einem der vorherigen Ansprüche 1 oder 2, wobei die Dichtung (9) in die Türabschlussleiste (8) integriert ist.

4. Kältegerät (1) nach einem der vorherigen Ansprüche, wobei die Dichtung (9) an der Türabschlussleiste (8) befestigt, insbesondere gesteckt, verklemmt oder verklebt, ist.

5. Kältegerät (1) nach einem der vorherigen Ansprüche, wobei die Türabschlussleiste (8) aus Kunststoff gefertigt ist.

6. Kältegerät (1) nach einem der vorherigen Ansprüche, wobei die Türabschlussleiste (8) extrudiert ist.

7. Kältegerät (1) nach einem der vorherigen Ansprüche 1 bis 5, wobei die Türabschlussleiste (8) durch ein Spitzverfahren hergestellt ist.

8. Kältegerät (1) nach einem der vorherigen Ansprüche, wobei die Türabschlussleiste (8) und die Dichtung (9) mittels 2K-Technik hergestellt ist.

9. Kältegerät (1) nach einem der vorherigen Ansprüche 1 bis 8, wobei die Türabschlussleiste (8) und die Dichtung (9) durch Koextrusion hergestellt sind.

10. Kältegerät (1) nach einem der vorherigen Ansprüche, wobei der Zwischenraum (10) mit Wärmeisolationsmaterial verfüllt ist.

11. Kältegerät (1) nach einem der vorherigen Ansprüche, wobei die Dichtung (9) eine Breite (B) von mindestens 5 mm, insbesondere mindestens 8 mm, beispielsweise 15 mm, aufweist.

12. Kältegerät (1) nach einem der vorherigen Ansprüche, wobei die Innenwand (6) eine an der Türabschlussleiste (8) anstoßende erste Kante (11) und die Außenwand (7) ein an der Türabschlussleiste (8) anstoßende zweite Kante (12) aufweist, wobei der Abstand (D) zwischen der ersten Kante (11) und der zweiten Kante (12) in Längsrichtung (R) der Türabschlussleiste (8) variiert.

13. Kältegerät (1) nach einem der vorherigen Ansprüche, wobei die Außenwand (7) zumindest ein zumindest bereichsweise eine Eigensteifigkeit erhöhendes Profilelement (13) aufweist.

14. Kältegerät (1) nach Anspruch 13, wobei eine Mehrzahl von Profilelementen (13) vorgesehen sind, die aneinander ausschließen und die Oberfläche der Außenwand (7) zwischen deren seitlichen Kanten bilden.

15. Kältegerät (1) nach Anspruch 14, wobei die Profilelemente (13) langgestreckte Profilierungen aufweisen, die bei eingebauter Außenwand (7) in vertikaler Richtung verlaufen.

16. Kältegerät (1) nach einem der Ansprüche 13 bis 15, wobei das wenigstens eine Profilelement im Abstand der beiden Querränder der Außenwand (7) in Einbaulage endet.

17. Kältegerät (1) nach einem der Ansprüche 13 bis 16, wobei die Profilierungen im Querschnitt kantige Linien oder gekrümmte Linien bilden.

18. Kältegerät (1) nach einem der vorherigen Ansprüche, wobei die Dichtung (9) einen dreieckigen, viereckigen oder kreissegmentförmigen Querschnitt aufweist.

19. Kältegerät (1) nach einem der vorherigen Ansprüche, wobei die Türabschlussleiste (8) entlang ihrer Längsrichtung (R) einen konstanten Querschnitt aufweist.

20. Kältegerät (1) nach einem der vorherigen Ansprüche, weiterhin umfassend wenigstens ein erstes Türbefestigungselement (14), wobei die Türabschlussleiste (8) und das Türbefestigungselement (14) durch eine Steckverbindung miteinander verbunden sind.

21. Kältegerät (1) nach Anspruch 20, wobei ein zweites Türbefestigungselement (14) mittels einer Steckverbindung mit der Türabschlussleiste (8) derart verbunden ist, dass das erste und das zweite Türbefestigungselement (14) die Türabschlussleiste zwischen sich aufnehmen.

22. Kältegerät (1) nach Anspruch 21, wobei das erste und das zweite Türbefestigungselement (14) jeweils eine Aufnahme für die Türlagerung und verstärkt ausgeführte Befestigungsbereiche aufweist.

23. Kältegerät (1) nach einem der vorherigen Ansprüche, wobei die Türabschlussleiste (8) ein Steckprofil (17) zum Aufstecken der Türbefestigungselemente (14) aufweist.

24. Kältegerät (1) nach einem der vorherigen Ansprüche 21 bis 23, wobei erste und zweite Türbefestigungselemente (14) mit der Türabschlussleiste (8) durch Rastverbindungen verbunden sind.

25. Kältegerät (1) nach einem der vorherigen Ansprüche, wobei die Türabschlussleiste (8) an der Tür (5) angeklippt, angeklemmt oder damit verschraubt ist.

26. Kältegerät (1) nach einem der vorherigen Ansprüche, wobei die Türabschlussleiste (8) als Hohlprofil ausgebildet ist.

27. Kältegerät (1) nach einem der vorherigen Ansprüche, wobei an der Türabschlussleiste (8) ein Schaltnocken (15) vorgesehen ist.

## Claims

1. Refrigeration appliance (1), in particular domestic refrigeration appliance such as a refrigerator and/or freezer, comprising
a housing (2) with an interior (3) located therein for receiving chilled goods (4) and
a door (5) for opening and closing the interior (3),
wherein the door (5) has an internal wall (6) and an external wall (7) which, in an installation position of the door (5), are connected at least at one of their transverse edges by a door cover strip (8),
**characterised in that**
the door cover strip (8) has a seal (9) for sealing a space (10) located between the internal wall (6) and the external wall (7),
wherein the seal (9) is formed of a softer material than the door cover strip (8).

2. Refrigeration appliance (1) according to claim 1, wherein both transverse edges of the internal wall (6) and the external wall (7) are connected in each case by a door cover strip (8).

3. Refrigeration appliance (1) according to one of the preceding claims 1 or 2, wherein the seal (9) is integrated into the door cover strip (8).

4. Refrigeration appliance (1) according one of the preceding claims, wherein the seal (9) is affixed, in particular inserted, wedged or glued, on the door cover strip (8).

5. Refrigeration appliance (1) according to one of the preceding claims, wherein the door cover strip (8) is made of plastic.

6. Refrigeration appliance (1) according to one of the preceding claims, wherein the door cover strip (8) is extruded.

7. Refrigeration appliance (1) according to one of the preceding claims 1 to 5, wherein the door cover strip (8) is manufactured using a injection moulding process.

8. Refrigeration appliance (1) according to one of the preceding claims, wherein the door cover strip (8) and the seal (9) are manufactured using 2K technology.

9. Refrigeration appliance (1) according to one of the preceding claims 1 to 8, wherein the door cover strip (8) and the seal (9) are manufactured by coextrusion.

10. Refrigeration appliance (1) according to one of the preceding claims, wherein the space (10) is filled with thermally-insulating material.

11. Refrigeration appliance (1) according to one of the preceding claims, wherein the seal (9) has a breadth (B) of at least 5 mm, in particular at least 8 mm, for example 15 mm.

12. Refrigeration appliance (1) according to one of the preceding claims, wherein the internal wall (6) has a first edge (11) abutting against the door cover strip (8) and the external wall (7) has a second edge (12) abutting against the door cover strip (8), wherein the distance (D) between the first edge (11) and the second edge (12) varies in the longitudinal direction (R) of the door cover strip (8).

13. Refrigeration appliance (1) according to one of the preceding claims, wherein the external wall (7) has at least one profile element (13) that increases an inherent rigidity for at least a certain area.

14. Refrigeration appliance (1) according to claim 13, wherein a plurality of profile elements (13) are provided that adjoin one another and form the surface of the external wall (7) between its lateral edges.

15. Refrigeration appliance (1) according to claim 14, wherein the profile elements (13) have elongated profiles that extend in a vertical direction when the external wall (7) is installed.

16. Refrigeration appliance (1) according to one of claims 13 to 15, wherein the at least one profile element terminates at a distance from both transverse edges of the external wall (7) when in an installation position.

17. Refrigeration appliance (1) according to one of claims 13 to 16, wherein the profiles form angular lines or curved lines in cross-section.

18. Refrigeration appliance (1) according to one of the preceding claims, wherein the seal (9) has a triangular, quadrangular or circular-segment-shaped cross-section.

19. Refrigeration appliance (1) according to one of the preceding claims, wherein the door cover strip (8) has a constant cross-section along its longitudinal direction (R).

20. Refrigeration appliance (1) according to one of the preceding claims, further comprising at least a first door-fixing element (14), wherein the door cover strip (8) and the door-fixing element (14) are connected to each other by way of a plug connection.

21. Refrigeration appliance (1) according to claim 20, wherein a second door-fixing element (14) is connected to the door cover strip (8) by way of a plug connection such that the first and the second door-fixing element (14) accommodate the door cover strip between themselves.

22. Refrigeration appliance (1) according to claim 21, wherein the first and the second door-fixing element (14) each has a receiving zone for the door bearing and reinforced fixing points.

23. Refrigeration appliance (1) according to one of the preceding claims, wherein the door cover strip (8) has a plug profile (17) for plugging-on the door-fixing elements (14).

24. Refrigeration appliance (1) according to one of the preceding claims 21 to 23, wherein first and second door-fixing elements (14) are connected to the door cover strip (8) by way of locking connections.

25. Refrigeration appliance (1) according one of the preceding claims, wherein the door cover strip (8) is clipped, glued or screwed onto the door (5).

26. Refrigeration appliance (1) according to one of the preceding claims, wherein the door cover strip (8) is embodied as a hollow profile.

27. Refrigeration appliance (1) according to one of the preceding claims, wherein a control cam (15) is provided on the door cover strip (8).

## Revendications

1. Appareil frigorifique (1), notamment appareil frigorifique à usage domestique, tel un réfrigérateur et/ou un congélateur, comprenant
un boîtier (2) muni d'un espace intérieur (3) s'y trouvant, destiné à loger des produits à réfrigérer (4) et
une porte (5) pour ouvrir et fermer l'espace intérieur (3),
la porte (5) présentant une paroi intérieure (6) et une paroi extérieure (7) qui, en position de montage de la porte (5), sont reliées par une baguette de finition de porte (8) au moins sur l'un de leurs bords transversaux,
**caractérisé en ce que**
la baguette de finition de porte (8) présente un joint (9) destiné à étanchéifier un espace intermédiaire (10) se trouvant entre la paroi intérieure (6) et la paroi extérieure (7),
le joint (9) étant réalisé dans un matériau plus mou que la baguette de finition de porte (8).

2. Appareil frigorifique (1) selon la revendication 1, les deux bords transversaux de la paroi intérieure (6) et de la paroi extérieure (7) étant reliés par respectivement une baguette de finition de porte (8).

3. Appareil frigorifique (1) selon l'une quelconque des revendications précédentes 1 ou 2, le joint (9) étant intégré dans la baguette de finition de porte (8).

4. Appareil frigorifique (1) selon l'une quelconque des revendications précédentes, le joint (9) étant fixé sur la baguette de finition de porte (8), notamment enfoncé, coincé ou collé.

5. Appareil frigorifique (1) selon l'une quelconque des revendications précédentes, la baguette de finition de porte (8) étant fabriquée en matière plastique.

6. Appareil frigorifique (1) selon l'une quelconque des revendications précédentes, la baguette de finition de porte (8) étant extrudée.

7. Appareil frigorifique (1) selon l'une quelconque des revendications 1 à 5, la baguette de finition de porte (8) étant fabriquée au moyen d'un procédé par injection.

8. Appareil frigorifique (1) selon l'une quelconque des revendications précédentes, la baguette de finition de porte (8) et le joint (9) étant fabriqués au moyen de la technique à deux composants.

9. Appareil frigorifique (1) selon l'une quelconque des revendications 1 à 8, la baguette de finition de porte (8) et le joint (9) étant fabriqués par coextrusion.

10. Appareil frigorifique (1) selon l'une quelconque des revendications précédentes, l'espace intermédiaire (10) étant rempli avec du matériau à isolation thermique.

11. Appareil frigorifique (1) selon l'une quelconque des revendications précédentes, le joint (9) présentant une largeur (B) d'au moins 5 mm, notamment d'au moins 8 mm, par exemple de 15 mm.

12. Appareil frigorifique (1) selon l'une quelconque des revendications précédentes, la paroi intérieure (6) présentant un premier bord (11) aboutissant sur la baguette de finition de porte (8) et la paroi extérieure (7) présentant un deuxième bord (12) aboutissant sur la baguette de finition de porte (8), l'écart (D) entre le premier bord (11) et le deuxième bord (12) variant dans le sens longitudinal (R) de la baguette de finition de porte (8).

13. Appareil frigorifique (1) selon l'une quelconque des revendications précédentes, la paroi extérieure (7) présentant au moins un élément profilé (13) augmentant au moins par section une propre rigidité.

14. Appareil frigorifique (1) selon la revendication 13, une pluralité d'éléments profilés (13) étant ménagés, lesquels s'espacent les uns par rapport aux autres et forment la surface de la paroi extérieure (7) entre les bords latéraux de celle-ci.

15. Appareil frigorifique (1) selon la revendication 14, les éléments profilés (13) présentant des profils allongés qui s'étendent en direction verticale lorsque la paroi extérieure (7) est montée.

16. Appareil frigorifique (1) selon l'une quelconque des revendications 13 à 15, l'au moins un élément profilé se terminant avec écart par rapport aux deux bords transversaux de la paroi extérieure (7) en position montée.

17. Appareil frigorifique (1) selon l'une quelconque des revendications 13 à 16, les profils formant en section transversale des lignes anguleuses ou des lignes courbes.

18. Appareil frigorifique (1) selon l'une quelconque des revendications précédentes, le joint (9) présentant une section triangulaire, carrée ou en forme de segment de cercle.

19. Appareil frigorifique (1) selon l'une quelconque des revendications précédentes, la baguette de finition de porte (8) présentant une section transversale constante le long de son sens longitudinal (R).

20. Appareil frigorifique (1) selon l'une quelconque des revendications précédentes, comprenant en outre au moins un premier élément de fixation de porte (14), la baguette de finition de porte (8) et l'élément de fixation de porte (14) étant reliés entre eux par une liaison par emboîtement.

21. Appareil frigorifique (1) selon la revendication 20, un deuxième élément de fixation de porte (14) étant relié à la baguette de finition de porte (8) au moyen d'une liaison par emboîtement, de manière à ce que le premier et le deuxième éléments de fixation de porte (14) logent entre eux la baguette de finition de porte.

22. Appareil frigorifique (1) selon la revendication 21, le premier et le deuxième éléments de fixation de porte (14) présentant respectivement un logement pour le palier de porte ainsi que des zones de fixation réalisées de manière renforcée.

23. Appareil frigorifique (1) selon l'une quelconque des revendications précédentes, la baguette de finition de porte (8) présentant un profil d'emboîtement (17) pour emboîter les éléments de fixation de porte (14).

24. Appareil frigorifique (1) selon l'une quelconque des revendications 21 à 23, les premiers et les deuxièmes éléments de fixation de porte (14) étant reliés à la baguette de finition de porte (8) par des assemblages à enclenchement.

25. Appareil frigorifique (1) selon l'une quelconque des revendications précédentes, la baguette de finition de porte (8) étant clipsée sur la porte (5), coincée sur la porte ou vissée avec elle.

26. Appareil frigorifique (1) selon l'une quelconque des revendications précédentes, la baguette de finition de porte (8) étant réalisée comme profilé creux.

27. Appareil frigorifique (1) selon l'une quelconque des revendications précédentes, une came de contact (15) étant ménagée sur la baguette de finition de porte (8).
